# FASCICULE DE BREVET EUROPEEN

(11) **EP 0 074 284 B1**
(45) Date de publication et mention de la délivrance du brevet: **19.12.1984**
(21) Numéro de dépôt: 82400742.1
(22) Date de dépôt: 27.04.1982
(51) Int. Cl.: D06B 5/16

(54) **Autoclave de teinture**
Druckfärbeapparat
Dye autoclave

(30) Priorité: 05.05.1981 FR 8109280
(43) Date de publication de la demande: 16.03.1983
(73) Titulaire: SARL TEXINOX, F-59650 Villeneuve d'Ascq (Nord) (FR)
(72) Inventeur: Lejeune, Alfred, F-59200 Tourcoing (Nord) (FR); Dumoulin, Jean-Claude, F-59420 Mouvaux (Nord) (FR)
(74) Mandataire: Lepage, Jean-Pierre

## Description

L'invention est relative à une cuve de traitement d'une matière présentant une nature perméable à un fluide. Plus précisément, l'invention est relative notamment mais non exclusivement à une cuve de teinture, intégrée dans une installation de teinture.

Dans le cas de telles installations, une cuve, à l'intérieur de laquelle se trouve la matière à traiter, est remplie d'un fluide, qui peut être par exemple un liquide de teinture, de fixation, de rinçage, ou de la vapeur, puis ce fluide est entraîné en circulation forcée à l'intérieur de la cuve, de manière à réaliser un traitement homogène de la matière.

Il est nécessaire qu'une telle cuve présente d'une part une pompe de remplissage ou de vidange, et d'autre part des moyens assurant la circulation forcée du fluide dans le volume qu'elle définit. Par ailleurs, le traitement, correspondant à une circulation forcée du fluide, et le remplissage ou la vidange sont des opérations qui doivent être réalisées l'une indépendamment de l'autre.

D'autre part, le fluide de traitement perd de son efficacité au cours du traitement, et peut difficilement être renouvelé ou recyclé en cours de traitement, du fait de l'indépendance de la phase de traitement et des phases de remplissage ou de vidange. Ceci est particulièrement sensible pour une opération de rinçage. En effet, l'eau de rinçage se salit, et celui-ci doit être réalisé en plusieurs temps, d'où plusieurs phases de remplissage et de vidange de la cuve.

Un des buts de la présente invention est de proposer une cuve pour laquelle des moyens de circulation uniques sont susceptibles d'assurer à la fois la circulation forcée du fluide pour la phase de traitement, et la phase de remplissage ou de vidange.

Un autre but de la présente invention est de proposer une cuve, pour laquelle la phase de traitement peut démarrer avant la fin du remplissage de la cuve, et éventuellement peut continuer lors de la phase de vidange de celle-ci.

Un autre but de l'invention est de proposer une cuve pour laquelle le fluide de traitement peut être renouvelé ou recyclé pendant la phase de traitement.

D'autres buts et avantages de la présente invention apparaîtront au cours de la description qui va suivre, qui n'est cependant donnée qu'à titre indicatif, et qui n'a pas pour but de la limiter.

La cuve de traitement, selon l'invention, d'une matière présentant une nature perméable à un fluide, notamment mais non exclusivement cuve de teinture, dans laquelle la matière baigne dans le fluide de traitement et/ou est traversée par celui-ci, comprenant des moyens d'introduction et d'évacuation du fluide, ainsi que des moyens de circulation du fluide placés dans la cuve, est caractérisée par le fait qu'elle comprend des moyens mobiles de canalisation du fluide, présentant une position dans laquelle les moyens de circulation établissent une circulation forcée du fluide en circuit fermé à l'intérieur de la cuve, et une position dans laquelle les mêmes moyens de circulation établissent une circulation forcée du fluide en circuit ouvert sur le restant de l'installation de traitement.

L'invention sera mieux comprise si l'on se réfère la description ci-dessous, ainsi qu'aux dessins en annexe qui en font partie intégrante.
La figure 1 représente de manière schématique, en coupe, une cuve, à titre d'illustration de la présente invention.
La figure 2 représente en coupe la partie inférieure de la cuve de la figure 1, et plus particulièrement les moyens mobiles de canalisation du fluide, dans un mode non limitatif de réalisation.
La figure 3 est une vue semblable à celle de la figure 2, dans laquelle les moyens mobiles de canalisation sont dans une autre position.

La figure 1 représente à titre d'illustration de l'invention une cuve de traitement 1 d'un type connu, de préférence cylindrique, faisant partie d'une installation de traitement.

A l'intérieur de cette cuve, sont disposées, par exemple, des bobines 2 de fibres à traiter. Ces bobines sont enfilées par lots sur des broches 3, qui sont elles-mêmes solidaires d'un plateau porte-matière 4.

Le plateau porte-matière et les broches 3 sont traversés par le fluide de traitement, qui traverse également, depuis les broches 3, les bobines 2 à traiter.

Des moyens de circulation réalisent une circulation forcée du fluide à l'intérieur du volume défini par la cuve. Ces moyens sont par exemple constitués par une turbine 5, de préférence coaxiale à la cuve, entraînée par un moteur 6 ou par tout autre dispositif approprié.

Pour faciliter la circulation forcée, la turbine 5 est disposée à l'intérieur d'un conduit 7, coaxial à celle-ci, et en communication dans sa partie supérieure avec l'intérieur du plateau porte-matière 4 et de ce fait avec l'intérieur des broches 3.

La cuve présente par ailleurs des moyens réversibles d'introduction et d'évacuation du fluide, 8 et 9. Ces moyens sont situés dans la partie inférieure de la cuve. Ces moyens sont constitués par des conduites qui débouchent à l'intérieur de la cuve, qui sont éventuellement munies de vannes.

Dans la suite, il sera considéré le cas où le fluide circule depuis les moyens d'introduction 8 vers les moyens d'évacuation 9. Cependant, tel que cela apparaîtra, une circulation inverse est également possible, et entre dans le cadre de la présente invention.

La cuve 1 présente par ailleurs d'autres moyens d'un type connu, qui ne sont pas représentés dans les figures, et qui consistent par exemple en un dispositif de contrôle du niveau de liquide dans la cuve, des moyens pour mettre la cuve sous pression ou sous vide, des moyens de chauffage du fluide, etc...

Les figures 2 et 3 représentent la cuve 1, en vue partielle, au niveau de sa partie inférieure 10. A ce niveau, les moyens d'introduction 8 débouchent dans le volume de la cuve via un boîtier 11, et un orifice de communication 12. De préférence, l'orifice est circulaire et a pour axe l'axe 13 de la cuve. Par ailleurs, la paroi inférieure du boîtier 11 est sensiblement perpendiculaire à l'axe 13. Le boîtier 11, dans le cas des figures, est traversé par l'axe 14 de la turbine 5.

Selon l'invention, des moyens de canalisation mobiles du fluide sont situés dans la partie inférieure de la cuve. Ces moyens présentent deux positions. Dans l'une de ces positions, la turbine 5, ou plus généralement les moyens de circulation, établissent une circulation forcée du fluide en circuit fermé dans la cuve. Dans cette position, la cuve est isolée de manière étanche de l'extérieur. Dans l'autre position extrême, les mêmes moyens de circulation établissent une circulation forcée du fluide en circuit ouvert sur le restant de l'installation de traitement. Cette circulation en circuit ouvert peut permettre le remplissage de la cuve, sa vidange, ou le renouvellement du fluide de traitement.

Dans la première position extrême, des moyens d'obturation obturent l'orifice 12 de communication des moyens d'introduction 8 avec le volume intérieur de la cuve. Les moyens d'introduction se trouvent donc isolés de la cuve. Parallèlement, les moyens d'évacuation 9 peuvent être obturés au moyen d'une vanne. Les moyens de circulation 5 réalisent une circulation forcée du liquide qui traverse le conduit 7, le plateau porte-matière 4, les broches 3, puis les bobines 2. Le fluide est ensuite dirigé par son propre mouvement vers la partie inférieure de la cuve, où il est de nouveau entraîné par la turbine 5.

Dans la seconde position extrême, des moyens d'obturation obturent la zone 15 comprise entre la partie inférieure du conduit 7 et la paroi inférieure de la cuve, et les moyens d'introduction 8 se trouvent en communication avec le volume de la cuve. De ce fait, les moyens de circulation 5 réalisent une circulation forcée du fluide en provenance des moyens d'introduction 8. Dans le cas où le fluide est renouvelé, ou recyclé à l'extérieur de l'installation, il peut être évacué par les moyens d'évacuation 9.

Dans le cas des figures, les moyens d'obturation comprennent respectivement deux bagues d'obturation 16 et 17. Ces bagues sont amovibles, et leur mouvement est lié. En d'autres termes, en fonctionnement normal, la position d'obturation de l'une des bagues correspond au retrait ou à la position de non-obturation de l'autre. Les deux bagues d'obturation 16 et 17 peuvent être solidaires entre elles et être déplacées par des moyens uniques, ou présenter leurs moyens de déplacement propres.

De préférence, la bague 17 est située à l'extérieur du conduit 7, et coulisse de manière étanche le long de celui-ci. La bague 17 est représentée en figure 2 dans une position de non-obturation, et en figure 3 dans une position d'obturation où elle obture la zone 15 comprise entre la partie inférieure du conduit 7, et la paroi inférieure de la cuve, ou une butée annulaire 18, située au niveau de l'orifice 12, et qui déborde sensiblement vers l'intérieur de cet orifice.

La bague 16 présente, de préférence, un diamètre, dans sa partie inférieure 19, supérieur à celui de sa partie supérieure 20. Le diamètre de sa partie supérieure 20 est inférieur au diamètre intérieur du conduit 7. Son diamètre maximum est sensiblement égal au diamètre de l'orifice 12, ou au diamètre intérieur de la butée annulaire 18, comme c'est le cas des figures 2 et 3.

La figure 2 représente la bague 16 en position d'obturation. Dans cette position, sa partie inférieure vient se loger dans l'orifice 12, ou dans la bague annulaire 18, et sa partie supérieure 20 s'emboîte dans un plateau 21, qui réalise son obturation. La figure 3 représente la bague 16 dans sa position de non-obturation. De préférence, dans ce cas, sa partie inférieure 19 vient au contact de la paroi inférieure du boîtier 11.

Les figures 2 et 3 représentent respectivement les moyens de canalisation, constitués par les bagues 16 et 17, dans leurs deux positions extrêmes correspondant à un fonctionnement normal de la cuve en circuit fermé ou en circuit ouvert. La distance de déplacement des deux bagues 16 et 17 d'une position de non-obturation à une position d'obturation est sensiblement identique.

Les deux bagues peuvent être solidarisées entre elles, ou être commandées par des moyens séparés, ce qui permet en particulier de passer d'un régime en circuit ouvert à un régime en circuit fermé, ou inversement, en plaçant les deux bagues en position d'obturation.

Dans la figure 2, les flèches 22 schématisent la circulation du fluide en circuit fermé dans la cuve, au niveau de la partie inférieure de celle-ci. Les flèches 23 schématisent une circulation en sens inverse, obtenue dans la réversion des moyens de circulation 5. Dans le cas des flèches 22, le fluide en retour des bobines 2 est aspiré par les moyens 5, et passe entre la paroi extérieure de la bague 16, et du plateau 21, de la paroi intérieure du conduit 7. Ensuite, il est refoulé par les moyens 5 vers le plateau 5, les broches 3 et les bobines 2. Pour faciliter cette circulation, la partie extrême du conduit 7 présente une forme en col de cygne, ainsi que la partie extrême de la bague 17, et tel que cela est représenté en figure 2, ces deux parties en col de cygne sont dans le prolongement l'une et l'autre. La bague 16, quant à elle, présente au niveau de sa partie inférieure 19 une forme évasée vers l'extérieur, tel que cela est visible dans la figure 2.

Dans la figure 3, les flèches 24 schématisent la circulation du fluide introduit dans la cuve par les moyens d'introduction 8. Les flèches 25 schématisent une circulation inverse, obtenue par la réversion des moyens 5. Dans le cas des flèches 24, le fluide est canalisé par la bague 17, qui est en position d'obturation, vers les moyens de circulation 5, et est mis en circulation forcée vers le plateau 4, les broches 3, et les bobines 2.

La circulation du fluide schématisée par les flèches 24 peut correspondre à un remplissage de la cuve, ou à une introduction de fluide, alors qu'il est évacué par les moyens d'évacuation 9. De même, les flèches 25 peuvent correspondre à une vidange de la cuve ou à une évacuation de fluide. Il faut remarquer que la forme évasée de la partie inférieure 19 de la bague 16 facilite également la circulation du fluide dans le cas de la figure 3.

Naturellement, des moyens d'étanchéité appropriés assurent une obturation, ou un coulissement étanche des bagues 16 et 17.

Ainsi, la présente invention permet une utilisation plus souple d'une cuve de traitement, et un temps de traitement plus court.

A titre d'exemple, le traitement d'une matière pourra commencer pendant la phase d'introduction du fluide, tel que cela ressort de la figure 3. En effet, les moyens 5 réalisent une circulation forcée dans les broches 3 et les bobines 2 du fluide introduit.

Dans le cas d'un rinçage, il sera possible de rincer en permanence avec une eau propre en l'introduisant par les moyens 8 et en l'évacuant par les moyens 9, ou inversement. Ceci est également valable pour un traitement avec un produit qui est recyclé à l'extérieur de la cuve. D'autre part, les moyens de circulation 5 permettent d'accélérer le remplissage ou la vidange de la cuve via les moyens 8.

Les moyens de canalisation permettent également la mise sous pression ou sous vide de la cuve, et de réaliser cette mise sous pression ou cette mise sous vide de l'extérieur de la matière vers l'intérieur ou inversement.

La présente invention est susceptible de nombreuses applications, non seulement dans le domaine textile, mais également dans le domaine agro-alimentaire.

Naturellement, la présente description n'est donnée qu'à titre indicatif, et l'on pourrait adopter d'autres mises en oeuvre de l'invention sans pour autant sortir du cadre de celle-ci.

## Revendications

1. Cuve de traitement d'une matière présentant une nature perméable à un fluide, notamment mais non exclusivement cuve de teinture, dans laquelle la matière baigne dans le fluide de traitement, et/ou est traversée par celui-ci, comprenant des moyens d'introduction et d'évacuation du fluide, ainsi que des moyens de circulation du fluide placés dans la cuve, caractérisée par le fait qu'elle comprend des moyens mobiles de canalisation du fluide présentant une position dans laquelle les moyens de circulation établissent une circulation forcée du fluide en circuit fermé à l'intérieur de la cuve, et une position dans laquelle les mêmes moyens de circulation établissent une circulation forcée du fluide en circuit ouvert sur le restant de l'installation de traitement.

2. Cuve selon la revendication 1, caractérisé par le fait que les moyens de circulation sont situés dans un conduit à l'intérieur de la cuve, et que les moyens de canalisation comprennent des premiers moyens d'obturation amovibles de la zone comprise entre l'extrémité inférieure du conduit et la paroi de la cuve et de communication directe entre les moyens d'introduction ou les moyens d'évacuation et le conduit des moyens de circulation.

3. Cuve selon la revendication 2, caractérisée par le fait que les moyens de circulation comprennent par ailleurs des deuxièmes moyens d'obturation amovibles de la communication entre les moyens d'introduction ou les moyens d'évacuation et l'intérieur de la cuve.

4. Cuve selon les revendications 2 et 3, caractérisée par le fait que le déplacement des moyens d'obturation amovibles est lié, qu'en fonctionnement normal les premiers moyens en position d'obturation correspondent aux deuxièmes moyens en position de non-obturation et réalisent une circulation du fluide en circuit ouvert, et que les deuxièmes moyens en position d'obturation correspondent aux premiers moyens en position de non-obturation, ce qui réalise une circulation du fluide en circuit fermé dans la cuve.

5. Cuve selon la revendication 2, caractérisée par le fait que le conduit est coaxial à la cuve, et que les premiers moyens d'obturation sont constitués par une bague coaxiale au conduit, susceptible de coulisser de manière étanche le long du conduit et d'obturer dans une position extrême la zone située entre la partie inférieure du conduit et la paroi de la cuve, et d'établir une communication directe entre le conduit et les moyens d'introduction ou d'évacuation qui débouchent à l'intérieur de la zone de contact entre la cuve et la bague.

6. Cuve selon les revendications 3 et 5, caractérisée par le fait que la communication entre les moyens d'introduction ou les moyens d'évacuation et la cuve est constituée par un boîtier débouchant dans la cuve par un orifice coaxial à la cuve, et que les deuxièmes moyens comprennent une bague coaxiale à obturer l'orifice coaxial de communication.

7. Cuve selon la revendication 6, caractérisée par le fait qu'en position d'obturation, la bague des deuxièmes moyens est en contact dans sa partie supérieure avec un plateau, qui obture de manière étanche son orifice supérieur.

8. Cuve selon la revendication 7, caractérisée par le fait que le diamètre extérieur de la partie supérieure de la bague constituant les deuxièmes moyens est inférieur au diamètre intérieur du conduit des moyens de circulation.

9. Cuve selon les revendications 6, 7, ou 8, caractérisée par le fait qu'en position d'obturation, l'extrémité inférieure de la bague constituant les deuxièmes moyens est sensiblement au niveau de la paroi inférieure de la cuve, qu'en position d'obturation des premiers moyens, la partie inférieure de la bague des deuxièmes moyens est sensiblement au niveau du fond du boîtier, que la paroi extérieure de la bague s'évase vers l'extérieur dans sa partie inférieure, de manière à faciliter la canalisation du fluide en direction du conduit et des moyens de circulation.

10. Cuve selon la revendication 5, caractérisée par le fait que la partie inférieure du conduit et de la bague constituant les premiers moyens d'obturation est en forme de col de cygne, et que ces formes de col de cygne sont dans le prolongement l'une de l'autre lorsque la bague des premiers moyens est en position de non-obturation.

## Claims

1. Vat for processing a substance of a nature permeable by a fluid, particularly but not exclusively a dye vat, in which the substance is soaked in the processing fluid and/or is traversed by the latter, including means for the introduction and removal of the fluid, and means of circulating the fluid placed in the vat, characterized by the fact that it includes mobile means of piping the fluid having a position in which the means of circulation create a forced circulation of the fluid in closed circuit within the vat, and a position in which the same means of circulation create a forced circulation of the fluid in open circuit over the remainder of the processing installation.

2. Vat in accordance with claim 1, characterized by the fact that the means of circulation are located within a pipe inside the vat, and that the piping facilities include first removable means of sealing the area between the lower end of the pipe and the wall of the vat and of direct communication between the means of introduction or the emptying facilities and the pipe for the means of circulation..

3. Vat in accordance with claim 2, characterized by the fact that the means of circulation additionally include second removable means of sealing off communication between the means of introduction or the emptying facilities and the inside of the vat.

4. Vat in accordance with claims 2 and 3, characterized by the fact that the movement of the removable means of sealing is connected, that in normal functioning the first means in sealing position correspond to the second means in non-sealing position and effect circulation of the fluid in open circuit, and that the second means in sealing position correspond to the first means in sealing position, which effects circulation of the fluid in closed circuit in the vat.

5. Vat in accordance with claim 2, characterized by the fact that the pipe is coaxial with the vat, and that the first sealing means consist of a ring coaxial with the pipe, capable of sliding in a sealed manner along the pipe and, in the extreme position, of sealing off the area between the lower part of the pipe and the wall of the vat, and of establishing direct communication between the pipe and the means of introduction or of emptying which open into the area of contact between the vat and the ring.

6. Vat in accordance with claims 3 and 5, characterized by the fact that communication between the means of introduction or the means of emptying and the vat consists of a case opening into the vat through an orifice coaxial with the vat, and that the second means include a coaxial ring to seal the coaxial communication orifice.

7. Vat in accordance with claim 6, characterized by the fact that, in the sealing position, the ring in the second means is in contact at its top with a plate which tightly seals off its upper orifice.

8. Vat in accordance with claim 7, characterized by the fact that the outer diameter of the upper part of the ring constituting the second means is less than the internal diameter of the pipe for the means of circulation.

9. Vat in accordance with claims 6, 7 and 8, characterized by the fact that, in the sealing position, the lower end of the ring forming the second means is practically at the level of the lower wall of the vat, that, in the sealing position of the first means, the lower part of the ring of the second means is practically at the level of the bottom of the case, that the outer wall of the ring opens outwards at the bottom in such a way as to facilitate channelling the fluid in the direction of the pipe and of the means of circulation.

10. Vat in accordance with claim 5, characterized by the fact that the lower part of the pipe and of the ring forming the first means of sealing is in the form of a swan's neck, and such swan's neck forms are in the extension one of the other when the ring of the first means is in the non-sealing position.

## Patentansprüche

1. Behälter oder Küpe zur Behandlung eines flüssigkeitsdurchlässigen Stoffes, insbesondere aber nicht ausschliesslich eine Färberküpe, in der der Stoff in der Behandlungsflüssigkeit bebadet und/oder von ihr durchströmt wird, bestehend aus einer Einrichtung zum Einleiten und zum Ableiten der Flüssigkeit sowie in der Küpe eingesetzte Mittel für den Umlauf der Flüssigkeit, gekennzeichnet durch eine zum Leiten der Flüssigkeit bewegliche Einrichtung, die eine erste Stellung, in der die Umlaufmittel einen Zwangsumlauf der Flüssigkeit im geschlossenen Kreis innerhalb der Küpe bewirken, und eine Stellung hat, in der dieselben Umlaufmittel einen Zwangsumlauf der Flüssigkeit im offenen Kreis über den restlichen Teil der Behandlungsanlage bewirken.

2. Behälter oder Küpe nach Anspruch 1, dadurch gekennzeichnet, dass die Umlaufmittel in einer Leitung innerhalb der Küpe liegen und dass die Einrichtung zum Leiten der Flüssigkeit erste abnehmbare Verschlussmittel der Zone besitzt, die zwischen dem unteren Ende der Leitung und der Küpenwand liegt und unmittelbar mit den Einleitungs- oder Ableitungsmitteln und der Leitung der Umlaufmittel in Verbindung steht.

3. Behälter oder Küpe nach Anspruch 2, dadurch gekennzeichnet, dass die Umlaufmittel darüber hinaus zwei abnehmbare Verschlussmittel der Verbindung zwischen den Einleit- oder Ableitmitteln und dem Inneren der Küpe aufweisen.

4. Behälter oder Küpe nach den Ansprüchen 2 und 3, dadurch gekennzeichnet, dass die Verschiebung der abnehmbaren Verschlussmittel gebunden ist, dass bei Normalbetrieb die ersten Mittel in der Verschlussstellung den zweiten Mitteln in der Nichtverschlussstellung entsprechen und einen Flüssigkeitsumlauf im offenen Kreis bewirken, und dass die zweiten Mittel in der Verschlussstellung den ersten Mitteln in der Nichtverschlussstellung entsprechen, wodurch ein Flüssigkeitsumlauf im geschlossenen Kreis innerhalb der Küpe bewirkt wird.

5. Behälter oder Küpe nach Anspruch 2, dadurch gekennzeichnet, dass die Leitung zur Küpe koaxial verläuft und dass die ersten Verschlussmittel aus einem koaxialen zur Leitung eingesetzten Ring bestehen, der dichtend längs der Leitung verschiebbar ist und in seiner äussersten Stellung die zwischen dem unteren Teil der Leitung und der Wand der Küpe liegende Zone verschliesst und eine direkte Verbindung zwischen der Leitung und dem Einleitungs- oder Ableitungsmittel herstellt, die ins Innere der Kontaktzone zwischen der Küpe und dem Ring münden.

6. Behälter oder Küpe nach den Ansprüchen 3 und 5, dadurch gekennzeichnet, dass die Verbindung zwischen den Einleitung- oder Ableitungsmitteln und der Küpe aus einem Gehäuse besteht, die über eine koaxial zur Küpe liegende Oeffnung in die Küpe mündet und dass die zweiten Mittel einen koaxialen Ring zum Verschliessen der koaxialen Verbindungsöffnung umfassen.

7. Behälter oder Küpe nach Anspruch 6, dadurch gekennzeichnet, dass in der Verschliessstellung der Ring der zweiten Mittel im oberen Abschnitt mit einem Plateau in Kontakt steht, das die obere Oeffnung dicht verschliesst.

8. Behälter oder Küpe nach Anspruch 7, dadurch gekennzeichnet, dass der Aussendurchmesser des oberen Abschnitts des die zweiten Mittel bildenden Ringes einen gegenüber der Leitung der Umlaufmittel geringeren Innendurchmesser hat.

9. Behälter oder Küpe nach den Ansprüchen 6, 7 oder 8, dadurch gekennzeichnet, dass in der Verschlussstellung das untere Ende des die zweiten Mittel bildenden Ringes allgemein auf der Höhe der unteren Wand der Küpe liegt, dass in der Verschlussstellung der ersten Mittel der untere Abschnitt des Rings der zweiten Mittel allgemein auf der Höhe des Bodens des Gehäuses liegt, und dass die Aussenwand des Ringes an ihrem unteren Teil nach aussen ausbaucht, so dass die Weiterleitung der Flüssigkeit in Richtung der Leitung und der Umlaufmittel erleichtert wird.

10. Behälter oder Küpe nach Anspruch 5, dadurch gekennzeichnet, dass der untere Abschnitt der Leitung und der die ersten Verschlussmittel bildende Ring schwanenhalsförmig ausgebildet ist, und dass diese Schwanenhalsformen einander gegenseitig verlängern, wenn der Ring der ersten Mittel in der Nichtverschlussstellung ist.
